# EUROPÄISCHE PATENTSCHRIFT

(11) **EP 2 275 767 B1**
(45) Veröffentlichungstag und Bekanntmachung des Hinweises auf die Patenterteilung: **07.05.2014**
(21) Anmeldenummer: 10169835.5
(22) Anmeldetag: 16.07.2010
(51) Int. Cl.: F28F 25/02, E02B 7/26, E04H 5/10, F28B 9/04

(54) **Kraftschlussbecken für ein Durchlauf-Kühlsystem insbesondere in Kraftwerken**
Gravity-fed basin for a circulating cooling system, particularly in power plants
Bassin alimenté par gravité pour un système de refroidissement continu, notamment dans des centrales électriques

(30) Priorität: 18.07.2009 DE 102009033815
(43) Veröffentlichungstag der Anmeldung: 19.01.2011
(73) Patentinhaber: Envi Con & Plant Engineering GmbH, 90441 Nürnberg (DE)
(72) Erfinder: Noß, Harald, 91334, Hemhofen (DE)
(74) Vertreter: Rau, Schneck & Hübner Patentanwälte Rechtsanwälte PartGmbB

(56) Entgegenhaltungen:
- EP-A1- 0 098 770
- EP-A1- 1 693 094
- AU-A- 6 835 874
- DE-A1- 1 501 362
- DE-A1-102007 036 343
- DE-B- 1 126 324
- FR-A- 500 827
- GB-A- 1 278 070
- JP-A- 8 210 787
- JP-A- 59 032 787
- US-A- 3 265 122
- US-A- 3 279 200
- US-A- 3 937 973

## Beschreibung

Die Erfindung betrifft ein Kraftschlussbecken am auslaufseitigen Ende eines Durchlauf-Kühlsystems insbesondere für Kraftwerke, Raffinerien und ähnliche Industrieanlagen mit den im Oberbegriff des Patentanspruches 1 angegebenen Merkmalen. Dieser Stand der Technik ist schematisch dargestellt in der Veröffentlichung "Neue Energie schafft Sicherheit" der E.ON Kernkraft GmbH, 30457 Hannover, 2. Auflage 2003, S.1, 12, 13, 34 - 36.

Zum Hintergrund der Erfindung ist festzuhalten, dass für Kühlungszwecke in den genannten Anlagen häufig große Mengen an Wasser benötigt werden. Dieses Kühlwasser wird möglichst aus großen Gewässern entnommen, geringfügig aufgewärmt und in das Gewässer zurückgeleitet. Die Entnahmestelle aus dem Gewässer wird dabei in der Regel als "Oberwasser", die Abgabestelle in das Gewässer zurück als "Unterwasser" bezeichnet.

Aufgrund der Höhenlage der Wärmetauscher in solchen Kühlsystemen ist dabei oft eine nicht unerhebliche geodätische Förderhöhe zu überwinden und Pumpleistung aufzuwenden. Die genannte geodätische Höhe ist durch den sogenannten "Hebereffekt" teilweise zurück zu gewinnen. Dazu wird herkömmlicherweise im Bereich der Rückleitung des Kühlwassers aus dem Kühlsystem in das Unterwasser ein sogenanntes Kraftschlussbecken installiert, das starre, das Becken seitlich umgebende Begrenzungswände und eine feste Wehrschwelle an mindestens einer Seite des Beckens umfasst. Diese Wehrschwelle gewährleistet die Einhaltung einer bestimmten Wasserspiegellage im Kraftschlussbecken, um damit den Kraftschluss innerhalb des Kühlsystems und damit den erwähnten Hebereffekt zu sichern.

Beim Überfall des Kühlwassers über diese feste Wehrschwelle in das Unterwasser kommt es zu einem erwünschten Sauerstoffeintrag in das Kühlwasser. Dieser Nebeneffekt gewinnt aus Naturschutzgründen zunehmend an Bedeutung und wird im Zuge der einschlägigen Genehmigungsverfahren für Großanlagenbauten bereits seitens der Genehmigungsbehörden vereinzelt gefordert.

Der Grad der Sauerstoffeintragung in das Kühlwasser hängt hauptsächlich von zwei Randbedingungen ab, nämlich einerseits der sogenannten "Eintauchlänge" des Überfallschwalls, also der Breite der Wehrschwelle, und andererseits der Fallhöhe des Kühlwassers in das Unterwasser.

Die Eintauchlänge des Überfallstrahls stößt an anwendungstechnische Grenzen, da die Breite der Wehrschwelle nicht beliebig zu erhöhen ist. Die Fallhöhe wird durch wechselnde Wasserstände des Unterwassers, beispielsweise aufgrund von Tiden sowie Hoch- und Niedrigwasserständen in Flüssen beeinflusst.

Gegenläufig zur Forderung einer möglichst hohen Fallhöhe des Kühlwassers in das Unterwasser ist das Bestreben, die zurückgewinnbare geodätische Höhe im geschlossenen Kühlwassersystem durch eine Absenkung des Kraftflussniveaus im Kraftschlussbecken, also eine möglichst niedrige Wehrschwelle zu vergrößern. Eine niedrige Wehrschwelle bedeutet demgegenüber wiederum eine Absenkung der Fallhöhe und damit einen verminderten Sauerstoffeintrag in das Kühlwasser.

Aus der JP 8 210787 A ist ein Kraftschlussbecken mit einer höhenverstellbaren Wehrschwelle bekannt.

Durch diese Höhenverstellbarkeit ist es möglich, beispielsweise bei hohen Wasserständen von Ober- und Unterwasser das Kraftschlussniveau im Kraftschlussbecken anzuheben, wodurch zwar der Hebereffekt verringert wird, jedoch eine gewisse Fallhöhe zur Erzielung eines Mindest-Sauerstoffeintrages erzielt werden kann. Da Hochwasserstände oftmals in der kalten Jahreszeit zu verzeichnen sind, genügt dann eine geringe Mindest-Fallhöhe zur Erzielung eines ausreichenden Sauerstoffeintrags.

Bei Niedrig-Wasserständen kann die Wehrschwelle abgesenkt werden, so dass unter Einhaltung einer Mindest-Fallhöhe das Kraftschlussniveau deutlich abgesenkt und damit der Hebereffekt verbessert wird. Die aufzubringende Pumpleistung, mit der das Kühlsystem betrieben wird, kann dann ebenfalls beträchtlich abgesenkt werden.

Der Erfindung liegt nun die Aufgabe zugrunde, ein Kraftschlussbecken so auszugestalten, dass für das Kraftschlussniveau ein optimaler Kompromiss zwischen möglichst großer Fallhöhe und möglichst niedrigem Kraftschlussniveau eingestellt werden kann, und dass eine deutliche Verbesserung der Eintauchlänge des Wasserschwalls insbesondere bei problematischen Hochwasserständen in Ober- und Unterwasser erreicht werden kann.

Diese Aufgabe wird laut Kennzeichnungsteil des Patentanspruches 1 dadurch gelöst, dass oberhalb des Verstellweges der höhenverstellbaren Wehrschwelle vorzugsweise mehrere etwa horizontal und quer zur Wehrschwelle angeordnete Ablaufleitungen, insbesondere -rinnen für das Kühlwasser vorgesehen, deren einlaufseitiges Ende zur Kühlwasseraufnahme innerhalb des Beckens liegt und die sich zur Kühlwasserabgabe über das Unterwasser erstrecken. Bei hohen Wasserständen und einer damit an sich geringen Fallhöhe über der Wehrschwelle kann diese soweit angehoben werden, dass die einlaufseitigen Enden der Ablaufrinnen in den Überfallschwall der Wehrschwelle eintauchen. Damit wird das Kühlwasser in die Rinnen eingeleitet und kann auf deren gesamter Länge über deren nach oben weisenden Längskanten überlaufen und/oder durch entsprechend über die Längen der Ablaufrinnen verteilte Auslauföffnungen in das Unterwasser unter Überwindung der verbleibenden Fallhöhe ablaufen. Erkennbar wird damit die Eintauchlänge des Wasserschwalls gegenüber der begrenzten Breite der Wehrschwelle um ein Vielfaches erhöht.

Gemäß einer bevorzugten Ausführungsform der Erfindung ist die höhenverstellbare Wehrschwelle als an sich bekannter Hakenschütz ausgebildet. Statt eines solchen Hakenschützes können auch andere übliche höhenverstellbare Wehrschwellen vorgesehen werden, wie z.B. ein einfacher Schütz, Segment- oder Walzenwehr.

Zusammenfassend lässt sich mit Hilfe der Erfindung ein bestimmter Sauerstoffeintrag in das Kühlwasser-Entnahmegewässer mit minimalem Verlust an elektrischer Energie hinsichtlich der Pumpförderhöhe realisieren. Auch dann, wenn kein Sauerstoffeintrag notwendig ist, kann zusätzlich der elektrische Eigenbedarf des Kühlsystems verringert werden, da das Kraftschlussniveau im Unterwasser dann maximal abgesenkt werden kann.

Weitere Merkmale, Einzelheiten und Vorteile der Erfindung ergeben sich aus der nachfolgenden Beschreibung eines Ausführungsbeispiels anhand der beigefügten Zeichnungen. Es zeigen:
- Fig. 1: eine ausschnittsweise Draufsicht auf ein Kraftschlussbe- cken,
- Fig. 2: eine Horizontalansicht des Kraftschlussbeckens von der Un- terwasserseite her, und
- Fig. 3 bis 5: Vertikalschnitte durch die Wehrschwelle des Kraftschluss- beckens gemäß der Schnittlinie III-III nach Fig. 1 in unter- schiedlichen Stellungen der höhenverstellbaren Wehr- schwelle.

Wie aus den Zeichnungen hervorgeht, umfasst das Kraftschlussbecken 1 im Bereich des Unterwassers 12 eines Gewässers starre, das Becken 1 an drei Seiten umgebende Begrenzungswände 2, 3, 4 auf. An der vierten Seite ist das Kraftschlussbecken 1 durch eine höhenverstellbare Wehrschwelle 5 begrenzt, die eine niedrigere, starre Basiswand 6 und einen höhenverstellbar daran gelagerten Hakenschütz 7 aufweist. Letzterer ist in üblicher Weise aus einer vertikalen, sich über die Breite des Kraftschlussbeckens 1 erstreckenden Wehrplatte 8 und einer im Querschnitt hakenförmigen, oben abgerundeten Überfallkante 9 zusammen gesetzt. Der Höhenverstellantrieb und die Verschiebelagerung des Hakenschützes 7 an der Basiswand 6 sind im Einzelnen nicht näher dargestellt, da es sich dabei um in der Wassertechnik übliche Komponenten handelt.

Das Kraftschlussbecken 1 ist schließlich mit mehreren oberhalb des Verstellweges V des Hakenschützes 7 angeordnete Ablaufrinnen 10 versehen, die sich etwa horizontal und quer - im gezeigten Ausführungsbeispiel rechtwinklig - zur Wehrschwelle 5 erstrecken. Das einlaufseitige Ende 11 der Ablaufrinnen 10 erstreckt sich dabei über die Wehrschwelle 5 in den Bereich des Kraftschlussbeckens 1 hinein. Die Ablaufrinnen 10 ragen mit ihrem anderen (nicht gezeigten) Ende mehrere Meter über das Unterwasser 12.

Die nach oben weisenden Längskanten 13 der Ablaufrinnen 10 sind als Überlaufkanten ausgebildet, über die das in die Ablaufrinnen 10 eingeleitete Kühlwasser 14 überströmen und über die gesamte Länge der Ablaufrinnen in das Unterwasser 12 fallen kann. Das Ablaufen des Kühlwassers 14 über die Ablaufrinnen 10 kann durch über die Länge der Ablaufrinnen 10 verteilte Auslauföffnungen 15 unterstützt werden.

Im Folgenden soll die von wechselnden Wasserständen des Unterwassers 12 abhängige Stellung der höhenverstellbaren Wehrschwelle 5 näher erläutert werden. So zeigt Fig. 3 die Situation bei Niedrigwasserpegel des Unterwassers 12. Der Hakenschütz 7 steht in seiner niedrigsten Stellung, so dass das durch die Höhe der Überfallkante 9 zuzüglich der Schwallhöhe S bestimmte Kraftschlussniveau K des Kühlwassers 14 im Kraftschlussbecken 1 für einen maximalen Hebereffekt minimal ist. Dabei ist eine bestimmte Fallhöhe F des Kühlwassers 14 gewährleistet. Die Eintauchlänge des Wasserschwalls 16 über die Wehrschwelle 5 entspricht deren Breite B.

In Fig. 4 ist die Situation bei einem mittleren Pegel des Unterwassers 12 gezeigt. Der Hakenschütz ist einen Teil seines Verstellweges V nach oben verschoben, so dass das Kraftschlussniveau K entsprechend angehoben wird. Die Fallhöhe F bleibt damit gegenüber der Niedrigwassersituation in Fig. 3 praktisch unverändert, so dass ein gewünschter Sauerstoffeintrag in das Kühlwasser erhalten bleibt. Lediglich die Heberwirkung ist durch das höhere Kraftschlussniveau K reduziert.

In den Fig. 5 und 2 ist eine Hochwassersituation gezeigt, bei der der Hakenschütz 7 bis zum oberen Ende seines Verstellweges V angehoben ist. Die verbleibende Fallhöhe F ist gegenüber den Situationen nach Fig. 3 und 4 deutlich reduziert, so dass der Sauerstoffeintrag an sich zu wünschen übrig lässt. Um dies auszugleichen, sind die beschriebenen Ablaufrinnen 10 vorgesehen, die nun in den Überlaufschwall 16 oberhalb des Hakenschützes 7 mit ihren einlaufseitigen Enden 11 eintauchen, so dass das Kühlwasser in die Ablaufrinnen 10 eingeleitet wird. Über deren gesamte Länge kann nun das Kühlwasser 14 über die oberen Längskanten 13 und durch die Auslauföffnungen 15 zwar mit einer geringeren Fallhöhe F aber einer vervielfachten Eintauchlänge in das Unterwasser 12 fallen. Trotz der reduzierten Fallhöhe ist der Sauerstoffeintrag damit deutlich erhöht.

## Patentansprüche

1. Kraftschlussbecken für ein auslaufseitiges Ende eines Durchlauf-Kühlsystems insbesondere für Kraftwerke, Raffinerien und ähnliche Industrieanlagen, umfassend
- starre, das Becken (1) seitlich umgebende Begrenzungswände (2, 3, 4), und
- eine höhenverstellbare Wehrschwelle (5) an mindestens einer Seite des Beckens (1), über die Kühlwasser (14) in ein Unterwasser (12) abströmt,
**dadurch gekennzeichnet, dass** oberhalb des Verstellweges (V) der höhenverstellbaren Wehrschwelle (5) mindestens eine, vorzugsweise mehrere etwa horizontal und quer zur Wehrschwelle (5) angeordnete Ablaufleitungen (10) für das Kühlwasser (14) vorgesehen sind, deren einlaufseitiges Ende (11) zur Kühlwasseraufnahme innerhalb des Beckens (1) angeordnet ist und die sich zur Kühlwasserabgabe über das Unterwasser (12) erstrecken.

2. Kraftschlussbecken nach Anspruch 1, **dadurch gekennzeichnet, dass** die Ablaufleitungen als Ablaufrinnen (10) oder Ablaufrohre ausgebildet sind.

3. Kraftschlussbecken nach Anspruch 2, **dadurch gekennzeichnet, dass** die nach oben weisenden Längskanten (13) jeder Ablaufrinne (10) als Überlaufkanten für das Kühlwasser (14) ausgebildet sind.

4. Kraftschlussbecken nach Anspruch 2 oder 3, **dadurch gekennzeichnet, dass** die Ablaufrinnen (10) mit über ihre Länge verteilten Auslauföffnungen (15) versehen sind.

5. Kraftschlussbecken nach einem der vorgenannten Ansprüche, **dadurch gekennzeichnet, dass** die höhenverstellbare Wehrschwelle (5) ein Schütz, Hakenschütz, Segmentwehr oder Walzenwehr aufweist.

## Claims

1. Gravity-fed basin for a discharge end of a circulating cooling system, in particular for power plants, refineries and similar industrial plants, comprising
- rigid boundary walls (2, 3, 4) surrounding the sides of the basin (1); and
- a height-adjustable weir sill (5) on at least one side of the basin (1) over which cooling water (14) flows to a lower water (12),
**characterized in that** above the adjustment path (V) of the height-adjustable weir sill (5), at least one, preferably several, drain lines (10) are provided for the cooling water (14) which drain lines (10) are arranged approximately horizontally and transversely relative to the weir sill (5) and extend above the lower water (12) for cooling water discharge, wherein the inlet end (11) thereof is arranged inside the basin (1) for cooling water intake.

2. Gravity-fed basin according to claim 1, **characterized in that** the drain lines are configured as drain channels (10) or drain pipes.

3. Gravity-fed basin according to claim 2, **characterized in that** the upwardly facing longitudinal edges (13) of each drain channel (10) are configured as overflow edges for the cooling water (14).

4. Gravity fed basin according to claim 2 or 3, **characterized in that** the drain channels (10) are provided with drain openings (15) distributed along the length thereof.

5. Gravity-fed basin according to one of the above claims, **characterized in that** the height-adjustable weir sill (5) is provided with a sluice gate, hook-type sluice gate, radial gate or roller drum gate.

## Revendications

1. Bassin alimenté par gravité destiné à l'extrémité de sortie d'un système de refroidissement continu, notamment pour des centrales électriques, des raffineries et des installations industrielles semblables, comprenant
- des murs (2, 3, 4) de délimitation, rigides, entourant latéralement le bassin (1), et
- un seuil de barrage (5), pouvant être réglé en hauteur, sur au moins une paroi du bassin (1), pardessus lequel l'eau de refroidissement (14) s'écoule dans de l'eau située en aval (12),
**caractérisé en ce qu'**au dessus de la course de déplacement (V) du seuil de barrage (5) pouvant être réglé en hauteur, une, de préférence, plusieurs, conduite(s) d'écoulement, disposée(s) à peu près horizontalement et perpendiculairement par rapport au seuil de barrage (5), sont prévues pour l'eau de refroidissement (14), conduites dont l'extrémité d'entrée (11) est disposée à l'intérieur du bassin (1) pour le sortie de l'eau de refroidissement et qui s'étendent vers la sortie de l'eau de refroidissement au dessus de l'eau située en aval (12).

2. Bassin alimenté par gravité selon la revendication 1, **caractérisé en ce que** les conduites d'écoulement sont conçues sous forme de rigoles d'écoulement (10) ou de tuyaux d'écoulement.

3. Bassin alimenté par gravité selon la revendication 1, **caractérisé en ce que** les bords longitudinaux (13) de chaque rigole d'écoulement (10) orientés vers le haut sont conçus sous la forme de bords de trop-plein pour l'eau de refroidissement (14).

4. Bassin alimenté par gravité selon les revendications 2 ou 3, **caractérisé en ce que** les rigoles d'écoulement (10) sont munies d'orifices d'évacuation (15) distribués sur leur longueur.

5. Bassin alimenté par gravité selon l'une des revendications précitées, **caractérisé en ce que** le seuil de barrage (5) pouvant être réglé en hauteur présente une vanne de régulation, une vanne de régulation en crochet, une vanne de barrage à segment ou une vanne de barrage à rouleau.
